# EUROPÄISCHE PATENTSCHRIFT

(11) **EP 0 201 476 B1**
(45) Veröffentlichungstag und Bekanntmachung des Hinweises auf die Patenterteilung: **15.06.1988**
(21) Anmeldenummer: 86890121.6
(22) Anmeldetag: 29.04.1986
(51) Int. Cl.: F28C 1/00

(54) **Vibrationsapparat für Schüttgüter**
Vibratory device for bulk goods
Appareil vibrant pour matières en grenier

(30) Priorität: 02.05.1985 AT 1304/85
(43) Veröffentlichungstag der Anmeldung: 12.11.1986
(73) Patentinhaber: WAAGNER-BIRO AKTIENGESELLSCHAFT, A-1221 Wien (AT)
(72) Erfinder: Beckmann, Georg, Dr., Dipl.-Ing., A-1030 Wien (AT)
(74) Vertreter: Wallner, Gerhard, Dipl.-Ing.

(56) Entgegenhaltungen:
- EP-B- 0 005 535
- WO-A-81/00021
- AT-B- 373 063
- CH-A- 560 368
- DE-A- 2 126 758

## Beschreibung

Die Erfindung betrifft einen Vibrationsapparat, für Schüttgüter mit durch als Wärmetauschflächen ausgebildete und in Förderrichtung angeordnete Zwischenwände in parallele Teilrinnen unterteilter Vibrationsrinne und in den Zwischenwänden vorgesehenen Öffnungen.

Aus der AT-B-373 063 ist es bekannt, eine Vibrationsrinne in Teilrinnen zu unterteilen und den Durchfluß durch die einzelnen Teilrinnen durch Schüttgutbremsen zu beeinflussen bzw. durch Einbauten im Zusammenhang mit Wanddurchbrüchen Durchmischungen der einzelnen Teilrinneninhalte zur Vermeidung von Überhitzungen zu erreichen. Nachteilig bei dieser Konstruktion sind die Einbauten und Schüttgutbremsen, die einen Abrieb bedeuten.

Die Erfindung hat es sich zur Aufgabe gestellt, den Abrieb zu bekämpfen und durch Durchmischungen des wandnahen Materials mit dem wandferneren Material eine Temperaturvergleichmäßigung sowohl im Falle eines Trockners als auch eines Kühlers zu erreichen, wodurch Schüttgutbremsen vermeidbar sind und trotzdem eine gleichmäßige Wärmebehandlung des Vibrationsrinneninhaltes erreicht wird.

Die Erfindung ist dadurch gekennzeichnet, daß die Öffnungen im Wandstärkenbereich der Zwischenwände düsenförmig mit Erweiterungen ausgebildet sind und die Zwischenwände von zwei mit Vertiefungen und Öffnungen versehenen Blechen unter Bildung eines Strömungsraumes für ein wärmetauschendes Medium gebildet sind, deren Vertiefungen als konische Erweiterung einer in der Vertiefung angeordneten Öffnung ausgebildet sind und die beiden Bleche Öffnung eines Bleches koaxial auf Öffnung des anderen Bleches miteinander verschweißt sind.

Ausgestaltungen der Erfindung sind in den Ansprüchen 2 und 3 angegeben.

Es hat sich herausgestellt, daß der Verschleiß in den Durchtrittsöffnungen sich gegenüber der bekannten Einrichtung durch die durch die Schweißung der Ringkante eingetretene Härtung wesentlich vermindert.

Die Erfindung ist in den Fig.1 bis 5 beispielsweise und schematisch dargestellt.

Fig. 1 zeigt eine Vibrationsrinne im Aufriß, Fig. 2 zeigt eine Vibrationsrinne gemäß Ansichtslinie von Fig. 1 im Grundriß, Fig. 3 zeigt eine Anordnung der Öffnungen einer Zwischenwand, Fig. 4 zeigt eine Variante zur Fig. 3.

Fig. 5 zeigt einen Schnitt gemäß Schnittlinie V-V in Fig. 3 und 4 im vergrößertem Maßstab.

Aus den Fig. 1 und 2 ist eine Vibrationsrinne in zwei Rissen erkennbar, die in der Schwingebene (7) von einem Vibrationsantrieb in Schwingungen versetzt wird. In der Vibrationsrinne sind Zwischenwände (1) vorgesehen, die dieselbe in Teilrinnen (6) unterteilen. Die Vibrationsrinne weist nicht dargestellte Eintritts- und Übergabeteile für das Vibrationsgut auf. In Fig. 3 ist eine Zwischenwand (1) im Aufriß dargestellt, bei der man erkennt, daß die Öffnungen (2) in regelmäßigen Abständen größer und kleiner angeordnet sind, wobei unter Zuhilfenahme der Schnittlinie V-V in Fig. 5 der Aufbau der Zwischenwand ersichtlich ist. Die Zwischenwand (1) besteht aus zwei Blechen (5), die konische Aushalsungen in Form von düsenförmigen Erweiterungen (3) aufweisen. Die Aushalsungen münden in Öffnungen 2', die etwas größer sind als die Öffnungen (2) im ebenen Bereich der Bleche (5). Die beiden Bleche werden nun so aneinander gefügt, daß die größeren Öffnungen koaxial zu den kleineren verlaufen und sich zwischen den beiden Blechen (5) Strömungsräume (8) ergeben, in welchen das Heiz-oder Kühlmedium strömt. Die kleinere Öffnung (2) wird mit der größeren Öffnung (2') mit einer Ringschweißnaht (4) verbunden, so daß sich eine düsenförmige Erweiterung (3) zwischen den beiden Blechen ergibt. Die Ringschweißnaht (4) bewirkt eine Härtung des Materials im Bereich des engsten Düsenquerschnittes, wodurch die Verschleißeigenschaften verbessert werden. Die düsenförmige Erweiterung (3) führt abwechselnd von einer Teilrinne in die benachbarte oder zurück, so daß etwa in jede Richtung quer zur Längsrichtung der Teilrinne etwa die gleiche Menge an fluidisiertem Gut strömt und so die Durchmischung fördert sowie eine gleichmäßige Temperatur des fluidisierten Gutes erreicht wird.

Fig. 4 zeigt im Gegensatz zu Fig. 3 eine versetzte Teilung der Öffnungen (2 bzw. 2'), wodurch die Dichte der Öffnungen (2 bzw. 2') an der Rohrwand geändert bzw. die Druckfestigkeit der Zwischenwand beeinflußt werden kann. Der große Vorteil dieser Konstruktion liegt in der ebenen Zwischenwand, so daß Anbackungen praktisch unmöglich sind. Die Erweiterungen (3) der düsenförmigen Öffnungen (2) wirken im Schwingungszustand saugend, so daß die Randzonen einer Teilrinne abgesaugt und durch die Wandung in die benachbarte Teilrinne eingeblasen werden, wodurch eine regelrechte Wirbelbildung in der Erweiterung erreicht wird, die die Durchmischung fördert. Da aber damit auch Nicht-Randzonen beeinflußt werden, ergibt sich eine Vergleichmäßigung der Temperatur des im Vibrationsapparat behandelten Gutes. Durch das Entfernen der randnahen Schicht des Gutes werden randferne Schichten an die Heiz-/Kühlfläche gebracht, wodurch Verbesserungen des Wärmeüberganges möglich sind. Ein weiterer Vorteil wird in der Wandkonstruktion gesehen, die infolge der prüfbaren Schweißnähte (4) nun auch mit höherem Druck betrieben werden kann, wodurch sich die Strahlung der Wand verbessert. Dieses letztere Merkmal ist besonders wesentlich für Trockner, die im Bereich der Dampfkondensation arbeiten, wodurch die Beheizungstemperatur von 100 °C (Atmosphärendruck) auf beispielsweise 180 °C (10 bar) und darüber erhöht werden kann.

Ähnlich positive Effekte ergeben sich auch, wenn nicht die Heizflächen gegenüber dem Schüttgut schwingen, sondern bei feststehenden Heizflächen das Schüttgut gegenüber der Heizfläche schwingt, da es nur auf die Relativbewegung Schüttgut/Heizfläche ankommt. Diese Relativbewegung kann z. B. durch eine akustische Erregung oder durch das Durchgasen in Art einer Wirbelschicht herbeigeführt werden.

## Patentansprüche

1. Vibrationsapparat für Schüttgüter mit durch als Wärmetauschflächen ausgebildete und in Förderrichtung angeordnete Zwischenwände in parallele Teilrinnen unterteilter Vibrationsrinne und in den Zwischenwänden vorgesehenen Öffnungen, dadurch gekennzeichnet, daß die Öffnungen (2, 2') im Wandstärkenbereich der Zwischenwände (1) düsenförmig mit Erweiterungen (3) ausgebildet sind und die Zwischenwände (1) von zwei mit Vertiefungen und Öffnungen (2, 2') versehenen Blechen (5) unter Bildung eines Strömungsraumes (8) für ein wärmetauschendes Medium gebildet sind, deren Vertiefungen als konische Erweiterung (3) einer in der Vertiefung angeordneten Öffnung (2') ausgebildet sind und die beiden Bleche (5) Öffnung (2) eines Bleches (5) koaxial auf Öffnung (2') des anderen Bleches (5) miteinander verschweißt sind.

2. Vibrationsapparat nach Anspruch 1, dadurch gekennzeichnet, daß die Erweiterungen (3) in Höhenrichtung und/oder Längsrichtung der Vibrationsrinne abwechselnd mit dem kleineren und dem größeren Durchtritt an einer Teilrinne (6) angeschlossen sind.

3. Vibrationsapparat nach Anspruch 1, dadurch gekennzeichnet, daß die Zwischenwände (1) im wesentlichen eben ausgebildet sind und die Öffnungen (2, 2') größer als der Korndurchmesser des zu behandelnden Gutes sind.

## Claims

1. Vibratory device for bulk goods comprising a vibratory channel which is subdivided into parallel sub-channels by partitioning walls which are constructed as heat exchange surfaces arranged in the conveying direction and comprising openings in the partitioning walls, characterized in that the openings (2, 2') in the area of the wall thickness of the partitioning walls (1) are constructed as nozzle-shaped enlargements (3) and in that the partitioning walls (1) consist of two sheets (5) comprising cavities and openings (2, 2') and creating a flow chamber (8) for a heat exchanging medium, these cavities being constructed as conical enlargement (3) of an opening (2') in the cavity, the opening (2) of one sheet (5) being welded coaxially onto the opening (2') of the other sheet (5).

2. Vibratory device according to claim 1, characterized in that the enlargements (3) in the vibratory channel are connected lengthwise and/or heightwise alternately via the smaller or the larger passage with a sub-channel (6).

3. Vibratory device according to claim 1, characterized in that the partitioning walls (1) are basically even and that the openings (2, 2') are larger than the grain diameter of the treated goods.

## Revendications

1. Appareil vibrant pour matières en grenier comprenant une gorge vibrante subdivisée en sous-gorges parallèles par des parois intermédiaires orientées dans la direction de transport et conformées en surfaces d'échange de chaleur et comprenant des ouvertures prévues dans les parois intermédiaires, caractérisé en ce que les ouvertures (2, 2') dans la zone de l'épaisseur des parois intermédiaires (1) sont construites comme élargissements en forme de tuyère (3) et que les parois intermédiaires (1) consistent en deux tôles (5) comprenant des cavités et des ouvertures (2, 2') et formant une chambre de circulation (8) d'un milieu échangeur de chaleur, ces cavités étant construites comme élargissements coniques (3) d'une ouverture (2') dans la cavité et l'ouverture (2) d'une tôle (5) étant soudée de manière coaxiale sur l'ouverture (2') de l'autre tôle (5).

2. Appareil vibrant selon la revendication 1, caractérisé en ce que les élargissements (3) de la gorge vibrante sont raccordés dans le sens de la largeur et/ou de la longueur alternativement par le passage plus large ou plus petit avec une sous- gorge (6).

3. Appareil vibrant selon la revendication 1, caractérisé en ce que les parois intermédiaires (1) sont en substance planes et que les ouvertures (2, 2') sont plus grandes que le diamètre des grains des produits à traiter.
